# FASCICULE DE BREVET EUROPEEN

(11) **EP 3 800 307 B1**
(45) Date de publication et mention de la délivrance du brevet: **11.01.2023**
(21) Numéro de dépôt: 20186542.5
(22) Date de dépôt: 17.07.2020
(51) Int. Cl.: E04F 13/00, E04B 9/30

(54) **ELEMENT PROFILE POUR FAUSSE PAROI A TOILE TENDUE, FAUSSE PAROI COMPRENANT UN TEL ELEMENT PROFILE**
PROFILELEMENT FÜR BLINDWAND AUS GESPANNTEM STOFF, BLINDWAND, DIE EIN SOLCHES PROFILELEMENT UMFASST
PROFILE ELEMENT FOR STRETCHED-FABRIC FALSE WALL, FALSE WALL COMPRISING SUCH A PROFILE ELEMENT

(30) Priorité: 02.10.2019 FR 1910919
(43) Date de publication de la demande: 07.04.2021
(73) Titulaire: Newmat, 59139 Noyelles-lès-Seclin (FR)
(72) Inventeur: GICQUEL, Pascal, 59139 NOYELLES-LÈS-SECLIN (FR)
(74) Mandataire: Demulsant, Xavier

(56) Documents cités:
- WO-A1-2018/007125
- WO-A1-2019/115918
- DE-A1-102015 113 787
- FR-A1- 2 175 855

## Description

L'invention a trait au domaine technique des faux plafonds et faux murs tendus.

Les faux plafonds et faux murs tendus sont connus depuis longtemps. On peut se référer par exemple, aux documents CA835014 (Barracudaverken, 1970), FR2078579 (Blick, 1971).

Les faux plafonds et faux murs tendus sont formés par le montage d'au moins une toile sur un cadre.

Le cadre est formé par assemblage de profilés, dénommés lisses, réalisés en matériau polymère tel que polychlorure de vinyle, ou en alliage métallique, typiquement en alliage d'aluminium, ou en matériau composite, par exemple matériau polymère renforcé de fibres.

En fonction de leur matériau constitutif, les lisses sont conventionnellement extrudées ou pultrudées.

Le cadre peut être fixé directement aux parois d'un local, par exemple par vissage.

La toile peut alors être de grande surface, et être formée par assemblage de lés.

On connait également des faux murs et faux plafonds comprenant des dalles ou caissons, comprenant au moins une toile montée sur un cadre de lisses.

Lorsque le faux plafond ou le faux mur se présente sous la forme de dalles, le cadre peut être contenu ou ensaché dans une enveloppe formé par la toile.

On connait également des dalles formées de deux toiles rapportées à un cadre, voir par exemple FR1319171 (Isora, 1963), US3460299 (Wilson).

Les faux plafonds tendus sont montés, dans leur grande majorité, avec leur toile tendue horizontale dans sa totalité.

Dans certaines réalisations, la toile étant tendue sur un cadre horizontal en lisses fixé sur les murs d'un local, des déformations de la nappe tendue sont réalisées, comme décrit dans les documents FR1515260 (Saulnier, 1968) ou EP281468 (Scherrer, 1988).

Les toiles de faux plafonds ou faux murs tendus sont le plus souvent en polymère souple, en particulier en polychlorure de vinyle. Par déformable, on désigne ici la possibilité d'étirer ces toiles, par un effort manuel.

On connait également des faux plafonds tendus et faux murs tendus comprenant une toile peu déformable, en particulier en tissu, ou en tissu enduit, par exemple par calandrage.

Les moyens de montage des bords de toiles sur un cadre de lisses sont très variés.

Dans une première famille de moyens de montage des bords de toile sur le cadre de lisses, le pourtour de la toile comprend une bande de matière rapportée, présentant une section en forme de crochet.

Dans cette première famille et selon un premier type de réalisations, la lisse comporte une gorge en U et l'une des deux parois de la gorge en U de la lisse présente une lèvre tournée vers le fond de la gorge, la bordure de toile en forme de crochet venant s'ancrer positivement sur cette lèvre. On peut se reporter, par exemple, au document FR1303930 (Barracudaverken, 1962).

Dans cette première famille et selon un deuxième type de réalisations, la lisse comporte une gorge en U et l'une des deux parois de la gorge de la lisse comprend un épaulement dont la partie située vers le fond de la gorge forme appui pour le bord de toile en forme de crochet. On peut se reporter, par exemple, aux documents FR 1475446 (Licentia, 1967), FR2002261 (Barracudaverken, 1969), EP 338925 (Scherrer, 1989), FR2843141 (Mphi, 2004).

Dans cette première famille et selon un troisième type de réalisations, la lisse comporte une gorge en U et chacune des deux parois de la gorge de la lisse comporte un épaulement et la bordure de la toile est en forme de crochet double. On peut se référer par exemple aux documents FR2486127 (Allemann, 1982), FR2627207 (Bidini, 1989).

Dans cette première famille et selon un quatrième type de réalisations, la lisse comporte une lèvre rigide sur laquelle vient s'accrocher le bord de la toile. On peut se référer par exemple au document FR2786515 (Newmat, 2000).

Dans une deuxième famille de moyens de montage des bords de toile sur le cadre de lisses, la toile est pincée.

Dans cette deuxième famille et selon un premier type de réalisations, la toile est pincée par la lisse contre une paroi. On peut se reporter, par exemple, aux documents FR2715682 (Hosteing, 1995), FR 2734296 (Ringaud, 1996).

Dans cette deuxième famille et selon un deuxième type de réalisations, la lisse est pourvue de moyens formants pince de pose et de tension. On peut se reporter, par exemple, aux documents FR 2699211 (Swal, 1994), FR 2537112 (Bernardy, 1984).

Dans une troisième famille de moyens de montage des bords de toile dans le cadre de lisses, le bord de toile est pourvu d'un jonc, généralement de section ronde, venant se loger avec friction dans une gorge de la lisse. On peut se référer par exemple au document FR1588150 (Pecault, 1970).

Des exemples de profilés de montage de toiles tendues peuvent être trouvés dans les documents WO2018/007125, WO2019/115918, DE102015113787 (Sefar), FR 2175855 (Tombu).

Dans les cadres de plafonds tendus de l'art antérieur, les lisses sont conventionnements conçues en fonction des moyens d'assemblage du bord de toile.

Il en résulte une très grande variété de lisses, toutes spécifiquement dédiées à un mode de montage du bord de toile.

Cet état de fait présente de nombreux inconvénients. L'approvisionnement rapide d'une grande variété de profilés entraîne des complications en termes de gestion de stocks ou de logistique.

Ces complications sont encore augmentées par le fait que le choix d'un faux plafond tendu ou d'un faux mur tendu signifie également un choix de toile.

Or, il existe une grande variété de toiles, en termes de coloris et finition (notamment marbré, satiné, mat).

Les fabricants doivent préparer les toiles en y ajoutant la bordure nécessaire pour leur montage au profilé choisi, par exemple bordure en forme de crochet simple, de crochet double, ou jonc. Une erreur dans la pose de bordure de toile peut rendre la toile inutilisable avec le profilé choisi.

L'invention s'inscrit dans ce contexte. L'invention est définie par les revendications annexées.

Il est proposé, selon un premier aspect, un élément profilé d'un cadre de fausse paroi à toile tendue, l'élément profilé présentant une section droite globalement en forme de triangle rectangle, comprenant une base, une face supérieure transversale, une face externe, une face interne formant l'hypoténuse de la section triangulaire, la base comprenant un premier logement de réception d'un bord de toile, l'élément profilé comprenant un deuxième logement de réception d'un bord de toile, s'ouvrant sur la face externe, la face externe comprenant un plan principal sensiblement perpendiculaire à la face supérieure transversale, une saillie transversale s'étendant à l'ouverture du premier logement, au-delà du plan principal de la face externe.

Par ces dispositions, il est ainsi possible de disposer de deux modes de montage de bord de toile sur le profilé, par exemple montage par appui d'un crochet, montage à force d'un jonc, en utilisant un seul et même profilé.

La saillie transversale permet en outre un appui sans risque de détérioration de la toile, lorsqu'elle passe autour de la base du profilé lors de sn montage dans le deuxième logement.

Par base on désigne la partie du profilé reliant la face externe et la face interne.

Avantageusement, l'élément profilé comprend un troisième logement de réception d'un bord de toile, s'ouvrant sur la face externe, le deuxième et le troisième logement s'étendant dans l'épaisseur de l'élément profilé.

Ces dispositions permettent une plus grande variété d'installation de toiles, à l'aide d'un seul et même profilé.

Avantageusement, dans l'élément profilé, le deuxième logement s'étend transversalement, à proximité de la face supérieure transversale. Avantageusement, le troisième logement s'étend transversalement, sensiblement à mi-hauteur de l'élément profilé.

Avantageusement, l'élément profilé comprend un quatrième logement de réception d'un bord de toile, s'ouvrant sur la face interne. Avantageusement, l'élément profilé comprend un cinquième logement de réception d'un bord de toile, s'ouvrant sur la face interne.

Ces dispositions permettent une plus grande variété d'installation de toiles, à l'aide d'un seul et même profilé.

Dans certaines mises en œuvre, le quatrième logement s'étend verticalement, à proximité de la face supérieure.

Dans certaines mises en œuvre, le cinquième logement s'étend transversalement.

Dans certaines mises en œuvre, l'ouverture du cinquième logement débouche sur l'ouverture du quatrième logement.

Avantageusement, l'élément profilé comprend une gorge de réception d'un moyen d'éclairage.

Dans certaines mises en œuvre, la gorge de réception d'un moyen d'éclairage a son ouverture en face externe de l'élément profilé.

Avantageusement, la gorge de réception d'un moyen d'éclairage loge une LED ou une bande de LED.

Avantageusement, des moyens de montage d'un cache de finition sont disposés en face externe du profilé.

Dans certaines mises en œuvre, les moyens de montage du cache de finition sont de type encliquetage, mâle ou femelle.

Avantageusement, au moins un des logements comporte au moins une paroi recevant un bord de toile en forme de crochet.

Il est proposé, selon un deuxième aspect, un ensemble comprenant un élément profilé tel que présenté ci-dessus, et au moins une toile pourvue d'un bord en forme de crochet, le bord en forme de crochet venant en appui, ou venant s'accrocher sur la paroi interne au logement.

Avantageusement, au moins un des logements comporte deux parois de maintien recevant un bord de toile en forme de jonc.

Il est proposé, selon un troisième aspect, un ensemble comprenant un élément profilé tel que présenté ci-dessus, et au moins une toile pourvue d'un bord portant un jonc de section ronde, carrée, rectangulaire, ovale, ou polygonale.

Il est proposé, selon un quatrième aspect, un élément profilé, tel que présenté ci-dessus, l'élément profilé étant pourvu d'un organe de pincement de bord de toile, cet élément de pincement étant placé dans l'un des logements de l'élément profilé.

Avantageusement, l'élément de pincement est placé dans l'un des logements, de manière amovible.

Il est proposé, selon un cinquième aspect, un ensemble comprenant un élément profilé tel que présenté ci-dessus, et un cache de finition, le cache de finition présentant une section sensiblement verticale venant en regard de la face externe de l'élément profilé, et une section supérieure d'appui sur la face supérieure transversale de l'élément profilé.

Il est proposé, selon un autre aspect, une fausse paroi comprenant un élément profilé tel que présenté ci-dessus, ou un ensemble tel que présenté ci-dessus, et au moins une toile.

La fausse paroi peut être un faux-mur, un faux-plafond, un caisson ou une dalle.

D'autres objets et avantages de l'invention apparaîtront à la lumière de la description d'un mode de réalisation, faite ci-après en référence aux dessins annexés dans lesquels :
- la figure 1 est une vue en coupe d'un profilé, illustrant le montage de deux toiles, chacune pourvue d'un bord en forme de crochet,
- la figure 2 est une vue analogue à la figure 1, le profilé étant pourvu d'un cache de finition, selon une mise en œuvre,
- la figure 3 est une vue analogue à la figure 1, le profilé étant pourvu d'un cache de finition, selon une autre mise en œuvre,
- la figure 4 est une vue en coupe d'un profilé analogue aux profilés des figures 1 à 3, illustrant le montage d'une toile pourvue d'un bord en forme de crochet, le bord de toile étant fixé en paroi latérale externe du profilé,
- la figure 5 est une vue en coupe d'un profilé analogue aux profilés des figures 1 à 4, illustrant le montage de deux toiles, chaque toile étant pourvue d'un jonc,
- la figure 6 est une vue analogue à la figure 5, le profilé étant pourvu d'un cache de finition selon une mise en œuvre,
- la figure 7 est une vue en coupe d'un profilé analogue aux profilés des figures 1 à 6, le profilé étant pourvu d'un insert de montage d'un bord de toile par pincement, le profilé étant pourvu en outre d'un moyen d'éclairage,
- la figure 8 est une vue en coupe d'un profilé analogue aux profilés des figures 1 à 7, illustrant le montage d'une toile par pincement dans un insert fixé au profilé par vissage,
- la figure 9 est une vue en coupe d'un profilé analogue aux profilés des figures 1 à 8, illustrant le montage d'une toile pourvue d'un jonc, le profilé étant pourvu d'un cache de finition, selon une mise en œuvre,
- la figure 10 est une vue analogue à la figure 9, le profilé étant pourvu d'un cache de finition, selon une autre mise en œuvre.

Sur les figures annexées sont représentés des montages de toiles sur un profilé, vus en coupe.

Pour faciliter la lecture, on définit sur ces figures un repère orthogonal XYZ comprenant trois axes perpendiculaires deux à deux, à savoir : un axe X, définissant une direction horizontale, un axe Y, définissant une direction verticale, qui avec l'axe X définit un plan XY vertical, et un axe Z, perpendiculaire au plan XY horizontal.

Dans la suite de cette description, les termes « horizontal », « vertical », « haut », « bas » sont employés en référence à ce repère XYZ, sans que cela implique une quelconque limitation dans l'orientation que peut prendre le profilé lors de son utilisation.

Ainsi par exemple, le profilé peut être utilisé pour la réalisation de faux plafonds, et porter une ou plusieurs toiles s'étendant sensiblement horizontalement, comme représenté sur les figures.

Le profilé peut être utilisé pour la réalisation de faux murs, et porter une ou plusieurs toiles s'étendant sensiblement verticalement.

Le profilé peut également être utilisé pour la réalisation de fausses parois, et porter une ou plusieurs toiles s'étendant suivant un plan formant un angle quelconque avec la verticale.

Dans la suite de cette description, seule une partie de bordure de chaque toile est représentée montée sur un profilé.

Il est entendu que le profilé peut être utilisé pour la réalisation d'un cadre, ce cadre étant fixé sur une structure de génie civil (telle qu'un mur, un plafond, une cloison). Le cadre peut être formé par l'assemblage d'un profilé tel que représenté sur les figures.

Il est entendu que le profilé peut être utilisé pour la réalisation d'un châssis de dalle ou caisson, la dalle ou le caisson étant par exemple monté suspendu à un plafond, ou bien encore fixé à une paroi de génie civil (tel qu'un mur, ou une cloison).

Sur les figures, le profilé est représenté en coupe.

Il est entendu que le profilé peut être réalisé sous la forme d'un tronçon élancé rectiligne s'étendant suivant la direction Z perpendiculaire au plan des figures. Le profilé permet ainsi la réalisation de dalles carrées ou polygonales, ou peut être fixé sur les murs d'un local.

Dans d'autres mises en œuvre, le profilé est cintré, permettant la réalisation de dalles de contour comprenant au moins une section courbe, par exemple un contour circulaire ou ovale, ces dalles étant par exemple suspendues.

Le profilé ou élément profilé 1 peut être réalisé en matériau polymère, notamment en polychlorure de vinyle rigide. Par rigide, on désigne ici le fait que le profilé ne peut être étiré ou déformé plastiquement par un effort manuel.

Dans d'autres mises en œuvre, le profilé 1 est réalisé en matériau composite, notamment à matrice polymère renforcé de fibres.

Dans une mise en œuvre particulière, le profilé 1 est réalisé en matériau polymère à renfort fibre de verre ou fibre végétale telle que fibre de lin. Cette disposition permet d'atteindre une résistance mécanique élevée au mètre linéaire de profilé.

Le profilé peut être réalisé en matériau métallique, notamment en alliage d'aluminium.

Avantageusement, le profilé 1 porte un revêtement, par exemple obtenu par laquage, thermolaquage, ou peinture.

Ce revêtement assure une protection contre la corrosion, facilite le nettoyage.

Ce revêtement assure avantageusement un effet visuel. Dans certaines mises en œuvre, le revêtement est réfléchissant, notamment en face interne du profilé. Dans d'autres mises en œuvre, le revêtement se comporte comme un corps noir et absorbe la lumière incidente. En fonction des effets esthétiques recherchés, certaines parties du profilé sont pourvues d'un revêtement réfléchissant, et d'autres parties du profilé sont pourvues d'un revêtement absorbant.

Le profilé 1 peut être découpé, par des moyens connus en soit, à la longueur souhaitée, et les tronçons de profilé peuvent être assemblés entre eux, notamment par des éclisses, des équerres, de manière connue en soit.

Le profilé 1 est avantageusement issu d'extrusion ou de pultrusion.

Dans les modes de réalisation apparaissant sur les figures, le profilé 1 se présente sous la forme d'un corps creux, le profilé 1 comprenant des espaces internes 2-8 délimités par des parois ou âmes de renfort, le profilé comprenant des logements, évidements, gorges, et rainures s'ouvrant sur chacune des trois faces du profilé. Les parois ou âmes internes et les parois délimitant les logements, évidements et gorges ont une épaisseur sensiblement constante.

Ces dispositions sont avantageuses en termes de résistance mécanique par mètre linéaire de profilé. Ces dispositions facilitent également le tronçonnage du profilé lors de la pose sur chantier. Ces dispositions permettent en outre le passage d'éléments filaires, le cas échéant, par exemple pour du courant faible.

Dans d'autres modes de réalisation, non représentés, le profilé comporte des sections pleines. Cette disposition peut être avantageuse lorsque le matériau utilisé pour la fabrication du profilé présente de bonnes propriétés en termes de bilan carbone ou d'analyse du cycle de vie, mais ne présente pas de bonnes propriétés mécaniques.

Dans les modes de réalisation représentés, les nappes ou toiles sont figurées sous la forme de bandes pleines de faible épaisseur, sensiblement constante.

Il est entendu que chaque toile ou nappe peut être pleine ou non, par exemple pourvue de perforations ou microperforations. Les microperforations peuvent permettre une atténuation acoustique, comme décrit dans le document WO01/71116 (Newmat). En variante, la nappe ou toile peut être pourvues de perforations d'ouverture visible à l'œil nu.

Dans les modes de réalisations représentés, le profilé 1 présente une section globalement triangulaire, en triangle rectangle.

Le profilé 1 présente une face supérieure 10 horizontale, une face externe 11 verticale s'étendant suivant un plan principal P vertical, une face interne 12 oblique, et une base 13. Par base on désigne ici la partie du profilé 1 reliant la face externe et la face interne.

Les termes « interne » et « externe » sont employés ici en référence à l'utilisation du profilé 1 pour le montage d'au moins un bord de toile ou nappe. La face interne 12 du profilé 1 est orientée vers le centre de la toile ou nappe. La face externe 11 du profilé 1 est orientée à l'opposé de la face interne 12.

La face interne 12 forme l'hypoténuse de la section en triangle rectangle du profilé 1.

La base 13 du profilé 1 est pourvue d'une ouverture 14 d'un premier logement 15 pour le bord d'une toile ou nappe.

Le profilé 1 comprend un deuxième logement 16, s'étendant à proximité de la face supérieure 10.

Le deuxième logement 16 s'étend transversalement dans l'épaisseur du profilé 1, et a son ouverture 17 tournée en face externe 11 du profilé 1. Le profilé 1 comprend un troisième logement 18, s'ouvrant en face externe.

Le profilé 1 comprend un quatrième logement 19, s'ouvrant en face interne 12, et s'étendant sensiblement verticalement, à proximité de la paroi supérieure 10.

Le profilé 1 comprend un cinquième logement 20, s'ouvrant en face interne 12, et s'étendant sensiblement transversalement.

Dans le mode de réalisation représenté, l'ouverture 21 du quatrième logement 19 débouche à l'ouverture 22 du cinquième logement 20.

Chacun des logements 15, 16, 18, 19, 20 est destiné à recevoir un bord de toile.

Chacun des logements 15, 16, 18, 19, 20 peut se présenter sous la forme d'une gorge en U comprenant deux parois sensiblement parallèles, et une paroi de fond, la gorge comprenant, entre son ouverture et la paroi de fond, une bande de réception 30 pour un bord de toile.

Lorsque le bord de toile comporte un élément en forme de crochet 31, comme représenté en figure 1 pour le premier logement 15, ce crochet 31 vient en appui sur la bande de réception 30, qui forme épaulement ou surface d'appui, et la tension de la toile assure un deuxième appui du crochet 31 contre la paroi verticale 32 de la gorge.

En variante, non représentée, la bande de réception est une lèvre inclinée sur laquelle le bord de toile en forme de crochet vient s'accrocher.

En variante, non représentée, la gorge comprend deux bandes de réception et le bord de toile est en forme de crochet double, chacun des crochets venant en appui sur l'une des bandes de réception.

En variante, non représentée, la gorge comprend deux lèvres inclinées et le bord de toile présente une forme de crochet double, chacun des crochets venant s'accrocher sur une des lèvres.

Chacun des logements 15, 16, 18, 19, 20 peut se présenter sous la forme d'une gorge dans laquelle un bord de toile vient en pincement.

Cette disposition est avantageuse, le bord de toile ne comportant aucun élément rapporté tel que bande de section en crochet ou harpon.

Le pincement est avantageusement obtenu par un moyen rapporté, de manière amovible, dans un logement du profilé. Cette disposition apparait en figure 7, le moyen de pincement étant placé dans le troisième logement 18.

Chacun des logements 15, 16, 18, 19, 20 peut se présenter sous la forme d'une gorge dans laquelle un bord de toile portant un jonc est enfoncé à force.

Cette disposition apparait en figures 5, 6, 9 et 10. Le bord de toile est par exemple pourvu d'un jonc en silicone, par exemple cousu sur la toile.

Le jonc présente une section complémentaire de celle du logement.

Dans le mode de réalisation représenté, le jonc a une section transversale rectangulaire.

Le profilé comporte avantageusement une gorge 40 de réception pour un moyen d'éclairage.

Cette gorge 40 s'ouvre, dans le mode de réalisation représenté, en face externe 11 du profilé 1.

Dans une mise en œuvre, le moyen d'éclairage est formé de diodes, avantageusement disposés en bande.

Le profilé 1 offre une grande versatilité de montage pour les toiles.

Dans la mise en œuvre de la figure 1, deux toiles 51, 52 sont placées en parallèles. La toile inférieure 51 vient se placer, par son bord en forme de crochet 31, dans le premier logement 15. La toile supérieure 52 vient se placer, par son bord en forme de crochet 31, dans le cinquième logement 20, ouvert en face interne 12 du profilé 1.

La bande d'appui 30 est avantageusement placée dans chaque logement 15, 20 à distance importante de l'ouverture 14, 22 du logement. Cette disposition permet de masquer à la vue le bord en forme de crochet 31 de la toile 51, 52.

La mise en place et le retrait du bord en forme de crochet 31 de la toile 51, 52 peut être effectué, de manière connue en soit, par un outil tel qu'une spatule.

Dans la mise en œuvre de la figure 2, le montage de la figure 1 est complété par la pose d'un cache de finition 60.

Le cache de finition 60 comprend une première section 61, sensiblement verticale, venant en regard de la face externe 11 du profilé 1.

Le cache de finition 60 comprend une deuxième section 62, supérieure, venant en appui contre la face supérieure 10 du profilé 1.

Dans le mode de réalisation de la figure 2, le cache de finition 60 est de section en L, la deuxième section 62 s'étendant sensiblement perpendiculairement à la première section 61.

Le montage du cache de finition 60 est avantageusement amovible.

Dans le mode de réalisation représenté en figure 2, le cache 60 est encliqueté et porte des moyens mâles 63 venant se loger dans des rainures 64 femelles ouvertes en face externe 11 du profilé 1.

Dans d'autres mises en œuvre, le cache de finition porte des moyens femelles, et des moyens mâles complémentaires sont disposés sur la face externe du profilé.

Dans d'autres mises en œuvre, le cache de finition comporte des moyens mâles et des moyens femelles, et le profilé porte, sur sa face externe, des moyens d'encliquetage complémentaires.

Dans d'autres mises en œuvre, le cache de finition comporte des moyens d'encliquetage en partie supérieure, la face supérieure du profilé portant des moyens d'encliquetage complémentaires.

En variante ou en combinaison, le cache de finition comprend des moyens de montage par vissage.

Dans le mode de réalisation de la figure 3, le montage de la figure 1 est complété par la mise en place d'un cache de finition, présentant une forme différente du cache représenté en figure 2.

Le cache de finition 60 comprend une première section 61, analogue à celle du cache de finition de la figure 2. Le cache de finition 60 comprend une section supérieure 65, en forme de L, dont le bord libre 66 vient en appui contre la paroi supérieure 10 du profilé 1.

Dans les modes de réalisation des figures 2 et 3, la saillie transversale 70 présente à l'ouverture 14 du premier logement 15 sert d'appui pour le cache de finition 60.

Cette disposition est avantageuse, la saillie 70 servant de guide lors de la mise en place du cache de finition 60. De plus, le cache 60 ferme les logements 17, 18, 40, du profilé 1 dont les ouvertures sont tournées vers la face externe 11 du profilé 1. L'on obtient ainsi un ensemble présentant une face lisse, continue, pleine, évitant l'entrée de poussières ou de salissures.

Le cache de finition 60 peut présenter les mêmes teintes et finition que le profilé 1.

En variante, le profilé 1 peut présenter un aspect de surface, en face externe 11, différent de l'aspect externe du cache de finition 60, qui est avantageusement plus soigné, en termes d'état de surface notamment.

Le cache de finition 60 peut être personnalisé, et porter des couleurs, et/ou des motifs à la demande, par exemple issus de peinture, impression, moulage.

Dans la réalisation représentée en figure 4, une seule toile 51 est montée sur le profilé 1.

La saillie transversale 70 disposée à l'ouverture 14 du premier logement 15 comporte avantageusement un bord courbe 71, contre lequel la toile 51 vient se plaquer en passant de sa disposition horizontale, en partie inférieure du profilé 1, à sa disposition sensiblement verticale, en regard de la face externe 11 du profilé 1.

Dans la mise en œuvre représentée, le bord de toile est pourvu d'une bande en forme de crochet 31 venant en appui contre une bande 30 disposée en ouverture du deuxième logement 16.

Par cette disposition, les logements 18, 40 s'ouvrant en face externe 11 du profilé 1 sont masqués à la vue par la toile 51.

Lorsque la toile 51 est pleine et notamment dépourvue de perforations dans sa partie de bordure, la toile 51 assure une protection contre l'entrée des poussières ou salissures dans les logements 18, 40 s'ouvrant en face externe du profilé 1.

Dans le mode de réalisation représenté en figure 5, un cache de finition 60 analogue à celui décrit en référence à la figure 2 est mis en place. Une première toile 52, supérieure, est pourvue d'un jonc 54 venant se loger à force dans le quatrième logement 19. Une deuxième toile 51, inférieure, est pourvue d'un jonc 55 venant se loger à force dans le premier logement 15.

Dans le mode de réalisation représenté, les joncs 54 55 sont de section rectangulaire. Ces joncs 54, 55 sont par exemple en silicone et sont chacun rapportés sur le bord de toile 51, 53, par exemple par couture.

Dans d'autres mises en œuvre, non représentées, au moins un des joncs présente une section ronde, ovale, carrée ou polygonale, le logement dans lequel le jonc est monté à force étant de forme complémentaire.

Dans le mode de réalisation représenté en figure 5, le jonc 54 de la toile supérieure 52 est sensiblement identique au jonc 55 de la toile inférieure 51.

Dans d'autres mises en œuvre, ces deux joncs sont de forme et/ou réalisés en matériaux différents.

Dans le mode de réalisation représenté en figure 5, l'ouverture 21 du quatrième logement 19 est de plus petite dimension que celle du premier logement 15.

Il en résulte que si le jonc 54 de la toile supérieure 52 est maintenu coincé à force dans le quatrième logement 19, il n'en va pas de même pour le jonc 55 identique de la toile inférieure 51.

Pour assurer un maintien de la toile inférieure 51 dans le premier logement 15, un profilé de friction 80 est placé.

Ce profilé 80 présente une section en J, dans la mise en œuvre représentée.

Ce profilé 80 de friction vient se placer, par sa première partie extrême 81, dans une gorge 82 ménagée dans la partie inférieure de la paroi interne 12 du profilé 1.

Ce profilé 80 de friction vient se placer, par sa deuxième partie extrême 83, dans le premier logement 15 et vient en appui contre la paroi latérale verticale 32 du logement 15 et contre la bande d'appui 30.

Dans le mode de réalisation représenté en figure 6, les éléments du montage de la figure 5 sont repris, le cache de finition 60 décrit en référence à la figure 2 étant remplacé par le cache de finition 60 décrit en référence à la figure 3.

Dans le mode de réalisation représenté en figure 7, un moyen d'éclairage 90 tel qu'une LED est placé dans la gorge 40, et un élément formant capot de fermeture 91 vient refermer la gorge.

L'élément formant capot de fermeture 91 est avantageusement transparent, semi-transparent ou translucide, et est facilement amovible, en étant par exemple encliqueté sur l'ouverture de la gorge 40.

Dans une mise en œuvre avantageuse, le capot de fermeture 91 est en matériau polymère souple ou semi-souple, et assure une diffusion de la lumière provenant par exemple d'une bande de LED placée dans la gorge 40.

Dans le mode de réalisation de la figure 7, une seule toile 51 est montée en partie inférieure du profilé 1.

Le bord de toile ne comporte aucun élément rapporté en forme de crochet ou de jonc.

Le bord de toile est maintenu pincé dans un élément profilé 100, disposé dans la troisième gorge 18.

Avantageusement, l'élément profilé 100 assurant le pincement de la toile 51 est monté amovible dans la troisième gorge 18, et est par exemple mis en place par coulissement dans la troisième gorge 18.

La saillie transversale 70 disposée à l'ouverture 14 du premier logement 15 comporte avantageusement un bord courbe, contre lequel la toile 51 vient se plaquer en passant de sa disposition horizontale, en partie inférieure du profilé 1, à sa disposition sensiblement verticale, en regard de la partie inférieure de la face externe 11 du profilé 1.

Dans le mode de réalisation représenté en figure 8, une seule toile 51 est montée sur le profilé 1.

Le bord de toile ne comporte aucun élément rapporté en forme de crochet ou de jonc.

Le bord de toile est maintenu pincé dans un élément profilé 101, vissé sur le profilé 1, au voisinage de la paroi supérieure 10. La vis 102 vient en partie se placer dans le deuxième logement 16.

La saillie transversale 70 disposée à l'ouverture 14 du premier logement 15 comporte avantageusement un bord courbe, contre lequel la toile 51 vient se plaquer en passant de sa disposition horizontale, en partie inférieure du profilé 1, à sa disposition sensiblement verticale, en regard de la face externe 11 du profilé 1.

Par cette disposition, les logements 16, 18, 40 s'ouvrant en face externe 11 du profilé 1 sont masqués à la vue par la toile 51.

Lorsque la toile 51 est pleine et notamment dépourvue de perforations dans sa partie de bordure, la toile 51 assure une protection contre l'entrée des poussières ou salissures dans les logements s'ouvrant en face externe du profilé.

Dans le mode de réalisation de la figure 9, une seule toile inférieure 51 est montée sur le profilé 1, son bord étant pourvu d'un jonc 55 venant se placer dans le premier logement 15, de manière analogue à ce qui a été décrit en référence à la figure 6.

Un cache de finition 60 analogue à celui décrit en référence aux figures 2 et 5 est mis en place.

Il est à noter que cette configuration assure une continuité parfaite depuis le bord libre 67 du cache de finition 60 jusqu'à la toile tendue 51, et une esthétique soignée sans aucune rainure ou gorge apparente.

Dans le mode de réalisation de la figure 10, une seule toile inférieure 51 est montée sur le profilé 1, son bord étant pourvu d'un jonc 55 venant se placer dans le premier logement 15, de manière analogue à ce qui a été décrit en référence à la figure 6 ou à la figure 9.

Un cache de finition 60 analogue à celui décrit en référence aux figures 3 et 6 est mis en place.

Il est à noter que cette configuration assure également une continuité parfaite depuis le bord libre 66 du cache de finition 60 jusqu'à la toile tendue 51, et une esthétique soignée, sans aucune rainure ou gorge apparente.

Le profilé 1 selon l'invention présente de nombreux avantages.

Il permet en particulier une grande variété de mises en place, par exemple
- une, deux, ou trois toiles souples 51, 52, 53, notamment en polychlorure de vinyle, peuvent être montées, ce montage étant obtenu avec appui ou accrochage d'un bord de toile en forme de crochet 31 ou de jonc 54, 55 ;
- la réalisation de caissons ou dalles ;
- la réalisation de dalles avec effet de lumière, notamment par mise en place de moyens d'éclairage 90 en partie externe du profilé 1 ;
- la mise en place de cache de finition 60 de deux types, ces caches 60 pouvant être personnalisés par des motifs, couleurs, états de surface, et permettant de masquer à la vue un état de surface moins fin pour le profilé 1, réduisant les couts et améliorant l'adaptation aux gouts et attentes des architectes et utilisateurs.

## Revendications

1. Elément profilé (1) d'un cadre de fausse paroi à toile tendue, l'élément profilé (1) présentant une section droite globalement en forme de triangle rectangle, comprenant une base (13), une face supérieure (10) transversale, une face externe (11), une face interne (12) formant l'hypoténuse de la section triangulaire, la base (13) désignant la partie du profilé (1) reliant la face externe (11) et la face interne (12), la base (13) comprenant un premier logement (15) de réception d'un bord de toile (51), l'élément profilé (1) comprenant un deuxième logement (16) de réception d'un bord de toile, s'ouvrant sur la face externe (11), la face externe (11) comprenant un plan principal (P) sensiblement perpendiculaire à la face supérieure (10) transversale, **caractérisé en ce qu'**une saillie (70) transversale s'étend à l'ouverture (14) du premier logement (15), au-delà du plan principal (P) de la face externe (11).

2. Elément profilé (1) selon la revendication 1, **caractérisé en ce qu'**il comprend un troisième logement (18) de réception d'un bord de toile, s'ouvrant sur la face externe (11), le deuxième logement (16) et le troisième logement (18) s'étendant dans l'épaisseur de l'élément profilé (1).

3. Elément profilé (1) selon la revendication 1 ou 2, **caractérisé en ce que** le deuxième logement (16) s'étend transversalement, à proximité de la face supérieure (10) transversale.

4. Elément profilé (1) selon la revendication 2, **caractérisé en ce que** le troisième logement (18) s'étend transversalement, sensiblement à mi-hauteur de l'élément profilé (1).

5. Elément profilé (1) selon l'une quelconque des revendications précédentes, **caractérisé en ce qu'**il comprend un quatrième logement (19) de réception d'un bord de toile, s'ouvrant sur la face interne (12).

6. Elément profilé (1) selon la revendication 5, **caractérisé en ce qu'**il comprend un cinquième logement (20) de réception d'un bord de toile, s'ouvrant sur la face interne (12).

7. Elément profilé (1) selon la revendication 6, **caractérisé en ce que** le quatrième logement (19) s'étend verticalement, à proximité de la face supérieure (10).

8. Elément profilé (1) selon l'une quelconque des revendications 6 ou 7, **caractérisé en ce que** le cinquième logement (20) s'étend transversalement.

9. Elément profilé (1) selon l'une quelconque des revendications 6 à 8, **caractérisé en ce que** l'ouverture (22) du cinquième logement (20) débouche sur l'ouverture (21) du quatrième logement (19).

10. Elément profilé (1) selon l'une quelconque des revendications précédentes, **caractérisé en ce qu'**il comprend une gorge (40) de réception d'un moyen d'éclairage (90).

11. Elément profilé (1) selon la revendication 10, **caractérisé en ce que** la gorge (40) de réception d'un moyen d'éclairage (90) a son ouverture en face externe (11) de l'élément profilé (1).

12. Elément profilé (1) selon la revendication 10 ou 11, **caractérisé en ce que** la gorge (40) de réception d'un moyen d'éclairage (90) loge une LED ou une bande de LED.

13. Elément profilé (1) selon l'une quelconque des revendications précédentes, **caractérisé en ce que** des moyens de montage (64) d'un cache de finition (60) sont disposés en face externe (11).

14. Elément profilé (1) selon la revendication 13, **caractérisé en ce que** les moyens de montage (64) sont de type encliquetage, mâle ou femelle.

15. Elément profilé (1) selon l'une quelconque des revendications précédentes, **caractérisé en ce qu'**au moins un des logements (15, 16, 19, 20) comporte au moins une paroi (30) recevant un bord de toile en forme de crochet (31).

16. Ensemble comprenant un élément profilé selon la revendication 15 et au moins une toile (51, 52) pourvue d'un bord en forme de crochet (31), **caractérisé en ce que** le bord en forme de crochet (31) vient en appui, ou vient s'accrocher sur la paroi (30).

17. Elément profilé (1) selon l'une quelconque des revendications 1 à 15, **caractérisé en ce qu'**au moins un des logements (15, 16, 19, 20) comporte deux parois de maintien recevant un bord de toile en forme de jonc (54, 55).

18. Ensemble comprenant un élément profilé (1) selon l'une quelconque des revendications 1 à 15 ou selon la revendication 17, et au moins une toile, **caractérisé en ce que** la toile est pourvue d'un bord portant un jonc de section ronde, carrée, rectangulaire, ovale, ou polygonale.

19. Elément profilé (1) selon l'une quelconque des revendications 1 à 15, ou selon la revendication 17, **caractérisé en ce que** l'élément profilé (1) est pourvu d'un organe de pincement (100) de bord de toile, cet élément de pincement (100) étant placé dans l'un des logements de l'élément profilé.

20. Elément profilé (1) selon la revendication 19, **caractérisé en ce que** l'élément de pincement (100) est placé dans l'un des logements de manière amovible.

21. Ensemble comprenant un élément profilé selon l'une quelconque des revendications 1 à 15, 17, 19 ou 20, et un cache de finition (60), **caractérisé en ce que** le cache de finition (60) présente une section sensiblement verticale (61) venant en regard de la face externe (11) de l'élément profilé (1), et une section supérieure (62) d'appui sur la face supérieure (10) transversale de l'élément profilé (1).

22. Fausse paroi comprenant un ensemble selon les revendications 16, 18 ou 21, ou un élément profilé (1) selon l'une quelconque des revendications 1 à 15, 17 ou 20, et au moins une toile (51, 52, 53).

23. Fausse paroi selon la revendication 22, **caractérisée en ce qu'**elle est un faux-mur, un faux-plafond, un caisson ou une dalle.

## Patentansprüche

1. Profilelement (1) einer Schale für Gewebe-Vorsatzwände, wobei das Profilelement (1) einen allgemeinen Querschnitt in Form eines rechtwinkligen Dreiecks aufweist, bestehend aus einer Basis (13), einer in Querrichtung verlaufenden Oberseite (10), einer Außenseite (11), einer Innenseite (12), die die Hypotenuse des dreieckigen F-Abschnitts bildet, wobei die Basis (13) den Teil des Profils (1) bezeichnet, der die Außenseite (11) und die Innenseite (12) verbindet, wobei die Basis (13) eine erste Aussparung (15) zur Aufnahme einer Gewebekante (51) umfasst und das Profilelement (1) eine zweite Aussparung (16) zur Aufnahme einer Gewebekante umfasst, die sich zur Außenseite (11) hin öffnet, wobei die Außenseite (11) eine Hauptebene (P) im Wesentlichen senkrecht zur in Querrichtung verlaufenden Oberseite (10) umfasst, **dadurch gekennzeichnet, dass ein** in Querrichtung verlaufender Vorsprung (70) über die Öffnung (14) der ersten Aussparung (15), über die Hauptebene (P) der Außenseite (11) hinaus, verläuft.

2. Profilelement (1) nach Patentanspruch 1, **dadurch gekennzeichnet, dass** es eine dritte Aussparung (18) zur Aufnahme einer Gewebekante umfasst, die sich zur Außenseite (11) hin öffnet, wobei die zweite Aussparung (16) und die dritte Aussparung (18) in der Stärke des Profilelements (1) verlaufen.

3. Profilelement (1) nach Patentanspruch 1 oder 2, **dadurch gekennzeichnet, dass** die zweite Aussparung (16) quer, nahe der in Querrichtung verlaufenden Oberseite (10), verläuft.

4. Profilelement (1) nach Patentanspruch 2, **dadurch gekennzeichnet, dass** die dritte Aussparung (18) quer, im Wesentlichen auf halber Höhe des Profilelements (1), verläuft.

5. Profilelement (1) nach einem der vorstehenden Patentansprüche, **dadurch gekennzeichnet, dass** es eine vierte Aussparung (19) zur Aufnahme einer Gewebekante umfasst, die sich zur Innenseite (12) hin öffnet.

6. Profilelement (1) nach Patentanspruch 5, **dadurch gekennzeichnet, dass** es eine fünfte Aussparung (20) zur Aufnahme einer Gewebekante umfasst, die sich zur Innenseite (12) hin öffnet.

7. Profilelement (1) nach Patentanspruch 6, **dadurch gekennzeichnet, dass** die vierte Aussparung (19) vertikal, nahe der Oberseite (10), verläuft.

8. Profilelement (1) nach einem der Patentansprüche 6 oder 7, **dadurch gekennzeichnet, dass** die fünfte Aussparung (20) quer verläuft.

9. Profilelement (1) nach einem der Patentansprüche 6 bis 8, **dadurch gekennzeichnet, dass** die Öffnung (22) der fünften Aussparung (20) in der Öffnung (21) der vierten Aussparung (19) mündet.

10. Profilelement (1) nach einem der vorstehenden Patentansprüche, **dadurch gekennzeichnet, dass** es eine Auskehlung (40) zur Aufnahme eines Leuchtmittels (90) umfasst.

11. Profilelement (1) nach Patentanspruch 10, **dadurch gekennzeichnet, dass** sich die Auskehlung (40) zur Aufnahme eines Leuchtmittels (90) hin zur Außenseite (11) des Profilelements (1) öffnet.

12. Profilelement (1) nach Patentanspruch 10 oder 11, **dadurch gekennzeichnet, dass** die Auskehlung (40) zur Aufnahme eines Leuchtmittels (90) eine LED oder einen LED-Streifen aufnehmen kann.

13. Profilelement (1) nach einem der vorstehenden Patentansprüche, **dadurch gekennzeichnet, dass** an der Außenseite (11) Montagevorrichtungen (64) für eine Abschlussblende (60) angebracht sind.

14. Profilelement (1) nach Patentanspruch 13, **dadurch gekennzeichnet, dass** es sich bei den Montagevorrichtungen (64) um Schnappverbindungen, d. h. Stecker oder Buchsen, handelt.

15. Profilelement (1) nach einem der vorstehenden Patentansprüche, **dadurch gekennzeichnet, dass** mindestens eine der Aufssparungen (15, 16, 19, 20) mindestens eine Wand (30) aufweist, die eine hakenförmige Gewebekante (31) aufnimmt.

16. Baugruppe, die ein Profilelement nach Patentanspruch 15 und mindestens ein Gewebe (51, 52) umfasst, das mit einer hakenförmigen Kante (31) versehen ist, die **dadurch gekennzeichnet, dass** die hakenförmige Kante (31) an der Wand (30) anliegt oder sich daran verhakt.

17. Profilelement (1) nach einem der Patentansprüche 1 bis 15, **dadurch gekennzeichnet, dass** mindestens eine der Aussparungen (15, 16, 19, 20) zwei Haltewände aufweist, die eine ringförmige Gewebekante (54, 55) aufnehmen.

18. Baugruppe, die ein Profilelement (1) nach einem der Patentansprüche 1 bis 15 oder nach Patentanspruch 17 und mindestens ein Gewebe umfasst, **dadurch gekennzeichnet, dass** das Gewebe mit einer Kante versehen ist, an der sich ein Ring mit rundem, quadratischem, rechteckigem, ovalem oder polygonalem Querschnitt befindet.

19. Profilelement (1) nach einem der Patentansprüche 1 bis 15 oder nach Patentanspruch 17, **dadurch gekennzeichnet, dass** das Profilelement (1) mit einer Klemmvorrichtung (100) für die Gewebekante versehen ist, wobei diese Klemmvorrichtung (100) in einer der Aussparungen des Profilelements angebracht ist.

20. Profilelement (1) nach Patentanspruch 19, **dadurch gekennzeichnet, dass** die Klemmvorrichtung (100) abnehmbar in einer der Aussparungen angebracht ist.

21. Baugruppe, die ein Profilelement nach einem der Patentansprüche 1 bis 15, 17, 19 oder 20 und eine Abschlussblende (60) umfasst, **dadurch gekennzeichnet, dass** die Abschlussblende (60) einen im Wesentlichen vertikalen Abschnitt (61), der parallel zur Außenseite (11) des Profilelements (1) verläuft, und einen oberen Abschnitt (62) aufweist, der an der in Querrichtung verlaufenden Oberseite (10) des Profilelements (1) anliegt.

22. Vorsatzwand, die eine Baugruppe nach den Patentansprüchen 16, 18 oder ein Profilelement (1) nach einem der Patentansprüche 1 bis 15, 17 oder 20 und mindestens ein Gewebe (51, 52, 53) umfasst.

23. Vorsatzwand nach Patentanspruch 22, **dadurch gekennzeichnet, dass** es sich dabei um eine Vorwandung, eine Zwischendecke, einen Senkkasten oder eine Bodenplatte handelt.

## Claims

1. A profile element (1) of a stretched cloth false wall frame, the profile element (1) having an overall right angled triangle-shaped cross-section, comprising a base (13), a transverse upper face (10), an outer face (11), an inner face (12) forming the hypotenuse of the triangular F section, the base (13) referring to the part of the profile (1) connecting the outer face (11 ) and the inner face (12), the base (13) comprising a first housing (15) for receiving a cloth edge (51), the profile element (1) comprising a second housing (16) for receiving a cloth edge, opening onto the outer face (11), the outer face (11) comprising a main plane (P) substantially perpendicular to the transverse upper face (10), **characterised in that a** transverse projection (70) extends at the opening (14) of the first housing (15), beyond the main plane (P) of the outer face (11).

2. The profile element (1) according to claim 1, **characterised in that** it comprises a third housing (18) for receiving a cloth edge, opening onto the outer face (11), the second housing (16) and the third housing (18) extending within the thickness of the profile element (1)-

3. The profile element (1) according to claim 1 or 2, **characterised in that** the second housing (16) extends transversely, in proximity to the transverse upper face (10).

4. The profile element (1) according to claim 2, **characterised in that** the third housing (18) extends transversely, substantially at mid-height of the profile element (1).

5. The profile element (1) according to any of the preceding claims, **characterised in that** it comprises a fourth housing (19) for receiving a cloth edge, opening onto the inner face (12).

6. The profile element (1) according to claim 5, **characterised in that** it comprises a fifth housing (20) for receiving a cloth edge, opening onto the inner face (12).

7. The profile element (1) according to claim 6, **characterised in that** the fourth housing (19) extends vertically, in proximity to the upper face (10).

8. The profile element (1) according to any of claims 6 or 7, **characterised in that** the fifth housing (20) extends transversely.

9. The profile element (1) according to any of claims 6 to 8, **characterised in that** the opening (22) of the fifth housing (20) opens onto the opening (21) of the fourth housing (19).

10. The profile element (1) according to any of the preceding claims, **characterised in that** it comprises a groove (40) for receiving a lighting means (90).

11. The profile element (1) according to claim 10, **characterised in that** the groove (40) for receiving a lighting means (90) has its opening on the outer face (11) of the profile element (1).

12. The profile element (1) according to claim 10 or 11, **characterised in that** the groove (40) for receiving a lighting means (90) houses an LED or an LED strip.

13. The profile element (1) according to any of the preceding claims, **characterised in that** means (64) for mounting a finish cover (60) are disposed on the outer face (11).

14. The profile element (1) according to claim 13, **characterised in that** the mounting means (64) are of the male or female, snapfit type.

15. The profile element (1) according to any of the preceding claims, **characterised in that** at least one of the housings (15, 16, 19, 20) has at least one wall (30) receiving a hook-shaped cloth edge (31) .

16. An assembly comprising a profile element according to claim 15 and at least one cloth (51, 52) provided with a hook-shaped edge (31), **characterised in that the** hook-shaped edge (31) bears on, or hangs on, the wall (30).

17. The profile element (1) according to any of claims 1 to 15, **characterised in that at** least one of the housings (15, 16, 19, 20) has two holding walls receiving a bead-shaped cloth edge (54, 55).

18. The assembly comprising a profile element (1) according to any of claims 1 to 15 or according to claim 17, and at least one cloth, **characterised in that** the cloth has an edge carrying a round, square, rectangular, oval, or polygonal section bead.

19. The profile element (1) according to any of claims 1 to 15, or according to claim 17, **characterised in that the** profile element (1) is provided with a cloth edge pinching member (100), wherein the pinching element (100) is placed in one of the housings of the profile element.

20. The profile element (1) according to claim 19, **characterised in that** the pinching element (100) is removably placed in one of the housings.

21. The assembly comprising a profile element according to any of claims 1 to 15, 17, 19, or 20, and a finish cover (60), **characterised in that** the finish cover (60) has a substantially vertical section (61) opposite the outer face (11) of the profile element (1), and an upper section (62) for bearing on the transverse upper face (10) of the profile element (1).

22. A false partition comprising an assembly according to claims 16, 18 or a profile element (1) according to any of claims 1 to 15, 17 or 20, and at least one cloth (51, 52, 53).

23. The false partition according to claim 22, **characterised in that** it is a false wall, false ceiling, caisson or slab.
